# EUROPÄISCHE PATENTSCHRIFT

(11) **EP 3 921 239 B1**
(45) Veröffentlichungstag und Bekanntmachung des Hinweises auf die Patenterteilung: **05.06.2024**
(21) Anmeldenummer: 20706389.2
(22) Anmeldetag: 05.02.2020
(51) Int. Cl.: B65B 9/20, B65B 37/00, B65B 65/00, B65B 59/04, B65B 1/12, B65B 1/32, B65B 1/36

(54) **DOPPELROHR-SCHLAUCHBEUTELMASCHINE MIT DOSIERVORRICHTUNG UND TRANSFERSYSTEM**
TWIN-TUBE BAG FORMING, FILLING AND SEALING MACHINE COMPRISING METERING DEVICE AND TRANSFER SYSTEM
MACHINE À SACHET TUBULAIRE À TUYAU DOUBLE AVEC DISPOSITIF DE DOSAGE ET SYSTÈME DE TRANSFERT

(30) Priorität: 08.02.2019 DE 102019103184
(43) Veröffentlichungstag der Anmeldung: 15.12.2021
(73) Patentinhaber: Rovema GmbH, 35463 Fernwald (DE)
(72) Erfinder: DERSCH, Volker, 35305 Grünberg (DE)
(74) Vertreter: advotec.
(86) Internationale Anmeldenummer: PCT/EP2020/052802
(87) Internationale Veröffentlichungsnummer: WO 2020/161157

(56) Entgegenhaltungen:
- WO-A1-2004/106165
- CN-A- 108 502 253
- DE-A1-102011 106 352
- DE-A1-102014 219 448
- DE-B- 1 228 553
- DE-U1- 29 911 848
- US-A1- 2017 113 825

## Beschreibung

Die Erfindung betrifft eine Schlauchbeutelmaschine mit Dosiervorrichtung, wie sie zur Verpackung von Füllgütern eingesetzt wird.

Die Schlauchbeutelmaschine ist dabei in der Art einer Doppelrohr-Schlauchbeutelmaschine ausgebildet und somit mit zwei Längsschweißeinrichtung zur Bildung von zwei parallelen Folienschläuchen ausgestattet. Diese beiden Folienschläuche werden in der Schlauchbeutelmaschine jeweils mittels zweier gegeneinander beweglichen und dabei den Folienschlauch quer verschweißender Quersiegelbacken quergesiegelt, so dass kontinuierlich oder intermittierend zwei Stränge von Schlauchbeuteln produziert werden können. Vor dem Verschließen der Schlauchbeutel werden die Schlauchbeutel mittels jeweils einer Befüllvorrichtung mit dem Füllgut befüllt. Nach dem Quersiegeln der Schlauchbeutel werden die einzelnen Schlauchbeutel mittels einer Trenneinrichtung voneinander vereinzelt.

Bei bekannten Doppelrohr-Schlauchbeutelmaschine ist der Befüllvorrichtung eine Dosiervorrichtung vorgeordnet. In der Dosiervorrichtung werden jeweils Portionen des Füllguts vereinzelt, um die beiden Befüllvorrichtungen der Doppelrohr-Schlauchbeutelmaschine mit den vorgegebenen Mengen, beispielsweise einem vorgegebenen Füllgewicht, einem vorgegebenen Füllvolumen oder einer vorgegebenen Füllanzahl zu befüllen. Bei den bekannten Schlauchbeutelmaschinen arbeitet die Dosiervorrichtung dabei synchron zur Schlauchbeutelmaschine, damit jeweils zum exakt erforderlichen Zeitpunkt die für die Befüllung des Schlauchbeutels notwendige Menge des Füllguts durch die Befüllvorrichtung eingefüllt werden kann. Diese synchrone Arbeitsweise zwischen Dosiervorrichtung und Schlauchbeutelmaschine führt zunehmend zu Problemen.

Ein erster Nachteil des Synchronbetriebs zwischen Dosiervorrichtung und Schlauchbeutelmaschine liegt darin, dass jede kleine Prozessstörung bei der Dosierung in der Dosiervorrichtung zu einem Stillstand oder zu einem Leertakt in der Doppelrohr-Schlauchbeutelmaschine führt. Insbesondere bei Hochleistungs-Schlauchbeutelmaschinen mit einer Leistung von mehr als 400 Schlauchbeuteln pro Minute kann die Synchronität zwischen Schlauchbeutelmaschine und Dosiervorrichtung nur noch sehr aufwendig gewährleistet werden. Um die notwendige Dosierleistung zu erbringen müssen Hochleistungs-Dosiervorrichtungen eingesetzt werden, die aber sehr teuer und wartungsintensiv sind.

Ein weiterer Nachteil des Synchronbetriebs zwischen Schlauchbeutelmaschine und Dosiervorrichtung liegt darin, dass die Dosiervorrichtung dazu gemäß dem vorbekannten Stand der Technik oberhalb der Befüllvorrichtung angeordnet werden muss. Da die Dosiervorrichtung zur Aufrechterhaltung der notwendigen Dosierleistung einen immer größeren Bauraum benötigt, ergibt sich daraus eine immer höhere Raumhöhe, die für die Aufstellung der Schlauchbeutelmaschine mit der darüber angeordneten Dosiervorrichtung erforderlich ist.

Eine gattungsgemäße Schlauchbeutelmaschine mit Dosiervorrichtung ist in der DE 10 2011 106352 A1 und der US 2017/113825 A1 beschrieben.

Ausgehend von diesem Stand der Technik ist es deshalb Aufgabe der vorliegenden Erfindung eine neue Doppelrohr-Schlauchbeutelmaschine vorzuschlagen, die die Nachteile des vorbekannten Stands der Technik vermeidet.

Vorteilhafte Ausführungsformen der Erfindung sind Gegenstand der Unteransprüche.

Die gattungsgemäße Doppelrohr-Schlauchbeutelmaschine beruht auf dem Grundgedanken, dass zwischen den beiden Befüllvorrichtung der Doppelrohr-Schlauchbeutelmaschine und der Dosiervorrichtung eine Transfereinrichtung mit mehreren Transferbehältern vorgesehen ist. Dies bedeutet also mit anderen Worten, dass die Dosierung der notwendigen Füllmenge des Füllguts nicht mehr unmittelbar durch Abgabe des Füllguts aus der Dosiervorrichtung in die beiden Befüllvorrichtungen der Schlauchbeutelmaschine erfolgt. Stattdessen umfasst die Transfereinrichtung eine Eingabestation, in der die vorgegebenen Füllmengen für jede Befüllung der einzelnen Schlauchbeutel aus der Dosiervorrichtung in jeweils einen Transferbehälter übergeben wird. Anschließend werden die Transferbehälter dann entlang einer Transferstrecke zu zwei Abgabestation transportiert. In den Abgabestationen werden dann die Transferbehälter entleert und das Füllgut aus den Transferbehältern in die beiden Befüllvorrichtung der Schlauchbeutelmaschine übergeben. Anschließend gelangt der Transferbehälter dann entlang einer Rücktransferstrecke zurück zur Eingabestation und kann dort erneut aus der Dosiervorrichtung befüllt werden.

Im Ergebnis wird also durch die Transfereinrichtung der Dosierprozess von dem Schlauchbeutelfüllprozess entkoppelt, sodass die Dosiervorrichtung und die Schlauchbeutelmaschine nicht mehr zwingend im Synchronbetrieb betrieben werden müssen. Durch diese Entkopplung ist es insbesondere möglich, dass Störungen in einem der beiden Prozesse nicht unmittelbar eine Störung des anderen Prozesses verursachen. Außerdem wird es durch die Transfereinrichtung möglich die Dosiervorrichtung auch örtlich von der Anordnung an der Schlauchbeutelmaschine unabhängig zu machen, so dass eine Anordnung der Dosiervorrichtung oberhalb der Befüllvorrichtung der Schlauchbeutelmaschine nicht zwingend erforderlich ist.

Durch den Einsatz gattungsgemäßer Konfigurationen kann außerdem die Produktfallhöhe reduziert und die Leistung des Prozesses erhöht werden. Auch wird der Produktschutz für bruchempfindliche Produkte erhöht. Es können Transferbehälter mit nicht konstantem Durchmesser eingesetzt werden, um dadurch die Entleerungsgeschwindigkeit zu erhöhen. Durch die Entkopplung von Dosier- und Beutelbefüllprozeß kann die Geschwindigkeit des Befüllprozesses durch optimierte Geschwindigkeitsregelungen und verbesserte Öffnungsverfahren erhöht werden.

Erfindungsgemäß ist es vorgesehen, dass der Abstand zwischen den beiden Abgabestationen veränderbar ist, Auf diese Weise kann die Geometrie der Abgabestationen auf die veränderbare Geometrie der Doppelrohr-Schlauchbeutelmaschine angepasst werden. Insbesondere bei Änderungen des Abstandes zwischen den Befüllvorrichtungen kann dies durch Änderung des Abstands zwischen den beiden Abgabestationen ausgeglichen werden. Welche Art von Schlauchbeutelmaschine mit der Transfereinrichtung kombiniert wird, ist grundsätzlich beliebig. Besonders große Vorteile bietet die Anordnung der Transfereinrichtung zwischen der Dosiervorrichtung und der Schlauchbeutelmaschine in denen Fällen, in denen eine vertikale Doppelrohr-Schlauchbeutelmaschine zum Einsatz kommt.

Die konstruktive Ausbildung der Befülleinrichtung ist wiederum grundsätzlich beliebig. Gemäß einer bevorzugten Ausführungsvariante ist die Befülleinrichtung in der Art eines Formatrohrs ausgebildet, wobei der Folienschlauch an der Außenseite des Formatrohrs geführt wird. Durch den Innenquerschnitt des Formatrohrs kann das Füllgut dann unter Schwerkrafteinfluss von oben in den noch offenen Schlauchbeutel eingefüllt werden.

Für die jeweils zu verwendende Dosiervorrichtung gibt es unterschiedliche Varianten. Grundsätzlich sind alle gravimetrischen oder volumenmetrischen Dosiereinrichtung oder mit einem Zählverfahren arbeitenden Dosiereinrichtung einsetzbar. Abhängig davon, in welcher Weise die Dosierung erfolgt, kann als Dosiervorrichtung entweder eine Waage oder eine Förderschnecke oder ein Zählwerk oder eine Volumendosiereinrichtung zum Einsatz kommen.

Im Hinblick auf die Entkopplung des Dosierprozesses von dem Schlauchbeutelbefüllprozess ist es besonders vorteilhaft, wenn die Transfereinrichtung von einer eigenen Transfersteuerung gesteuert wird. Diese Transfersteuerung kann den Übergabeprozess in der Eingabestation unabhängig vom Übergabeprozess in der Abgabestation steuern, so dass eine echte Entkopplung zwischen den beiden Prozessen gewährleistet ist.

Im Hinblick auf die Ausregelung kleinerer Prozessstörungen ist es besonders vorteilhaft, wenn die Transfersteuerung die Fördergeschwindigkeit der Transferbehälter entlang der Transferstrecke und/oder entlang der Rücktransferstrecke verändern kann. Durch solche Geschwindigkeitsvariationen können insbesondere kleinere Verzögerungen im Bereich der Dosierung problemlos ausgeglichen werden, um die rechtzeitige Abgabe der vordosierten Menge des Füllguts in der Abgabestation auch bei Auftreten kleinerer Prozessstörungen zu gewährleisten.

Besonders vorteilhaft ist es, wenn die Transfersteuerung die Fördergeschwindigkeit einzelner Transferbehälterunabhängig von der Fördergeschwindigkeit der anderen Transferbehälter verändern kann.

Um auch größere Prozessstörungen und damit verbundene Prozessabweichungen zwischen dem Dosierprozess und dem Schlauchbeutelbefüllprozess ausgleichen zu können, kann die Transfereinrichtung mit zumindest einem Puffer ausgestattet werden. In diesem Puffer kann zumindest ein gefüllter oder ungefüllter Transferbehälter zwischengespeichert werden. Kommt es dann zu einer kleineren Prozessstörung, die beispielsweise die rechtzeitige Befüllung eines Transferbehälters verhindert, so kann der im Puffer zwischengespeicherte Transferbehälter entnommen und in die Transferstrecke bzw. die Rücktransferstrecke eingeführt werden. Insbesondere kann es vorteilhaft sein, vor jeder Abgabestation einen Puffer vorzusehen.

In der Grundform wird eine Dosiervorrichtung mittels der Transfereinrichtung mit einer Doppelrohr-Schlauchbeutelmaschine verbunden. Gemäß einer bevorzugten Variante ist es jedoch vorgesehen, dass die Transfereinrichtung zumindest zwei Eingabestationen umfasst, an denen jeweils Füllgut aus einer Dosiervorrichtung an die Transferbehälter übergeben werden kann. Auf diese Weise ist es insbesondere möglich, dass die notwendige Dosierleistung auf mehrere Dosiervorrichtungen verteilt wird, so dass beispielsweise eine Hochleistungs- Doppelrohr-Schlauchbeutelmaschine aus zwei oder mehr Dosiervorrichtungen mit den vordosierten Füllmengen versorgt werden kann. Die einzelnen Dosiervorrichtungen können dann jeweils eine entsprechend geringere Dosierleistung aufweisen, so dass insbesondere für die Dosierung an Hochleistungs- Doppelrohr-Schlauchbeutelmaschine keine Hochleistungs-Dosiereinrichtungen eingesetzt werden müssen.

Die Dosierung des Füllguts mittels mehrerer Dosiervorrichtungen und deren Übergabe an zumindest zwei verschiedenen Eingabestationen in die Transferbehälter ist insbesondere auch dann von großem Vorteil, wenn die Schlauchbeutel mit einer Mischbefüllung, beispielsweise einer Nussmischung befüllt werden sollen. Um diese Mischbefüllung zu bilden, können an den verschiedenen Eingabestationen unterschiedliche Füllgüter in die Transferbehälter gefüllt werden, wodurch die einzelnen Transferbehälter dann bei Erreichen der Abgabestation die entsprechend gewünschte Mischung des Füllguts enthalten. Durch die Einzeldosierung der die Mischung ergebenden Teilkomponenten wird außerdem die Dosiergenauigkeit der Anteile der Teilkomponenten in der Mischung erhöht.

Alternativ bzw. additiv zum Einsatz mehrerer Eingabestationen kann die Transfereinrichtung auch mehr als eine Paarung aus zwei Abgabestationen umfassen. An jeder Paarung von jeweils zwei Abgabestationen kann dann das Füllgut bzw. das Mischgut aus den Transferbehältern an die Befüllvorrichtungen unterschiedlicher Doppelrohr-Schlauchbeutelmaschine übergeben werden. Durch entsprechende Transfereinrichtungen können auf diese Weise auch komplexe Transfersysteme gebildet werden, in denen eine Vielzahl möglicherweise auch unterschiedliche Dosiervorrichtungen mit einer Vielzahl unterschiedlicher Schlauchbeutelmaschinen verknüpft werden, so dass ein optimierter Kapazitätsabgleich zwischen den Dosierkapazitäten und den Abfüllkapazitäten ermöglicht wird.

Verschiedene Ausführungsformen der Erfindung sind in den Zeichnungen schematisiert dargestellt und werden nachfolgend beispielhaft erläutert.

Es zeigen:
- **Fig. 1**: eine Doppelrohr-Schlauchbeutelmaschine mit vorgeordneter Dosiervorrichtung und zwischengeschalteter Transfereinrichtung in seitlicher Ansicht;
- **Fig. 2**: die Transfereinrichtung gemäß Fig. 1 in Ansicht von oben;
- **Fig. 3**: eine zweite Ausführungsform einer Transfereinrichtung in Ansicht von oben;
- **Fig. 4**: eine dritte Ausführungsform einer Transfereinrichtung in Ansicht von oben.

**Fig. 1** zeigt eine Doppelrohr-Schlauchbeutelmaschine 01 zur Herstellung von Schlauchbeuteln 02. Bei der Herstellung der Schlauchbeutel 02 wird zunächst jeweils eine Verpackungsfolie 03 um zwei Befüllvorrichtungen 04 , die in der Art von Formatrohren ausgebildet sind, zu jeweils einem Schlauch geformt und längsgesiegelt. Die dadurch gebildeten Folienschläuche 05 werden mittels Quersiegelbacken 06 quergesiegelt und dadurch am oberen bzw. unteren Ende verschlossen. Die am oberen Ende noch unverschlossenen Schlauchbeutel 02 in den beiden Schlauchbeutelsträngen werden während des Befüllprozesses in der Doppelrohr-Schlauchbeutelmaschine 01 mit einem Füllgut durch die Befüllvorrichtungen 04 befüllt, wozu das Füllgut durch den Innenquerschnitt der Formatrohre von oben in die noch geöffneten Schlauchbeutel fällt.

Der Doppelrohr-Schlauchbeutelmaschine 01 vorgeordnet ist eine Dosiervorrichtung 07, die in der dargestellten Ausführungsform in der Art einer Dosierschnecke 08 mit entsprechendem Antrieb ausgebildet ist. Durch geeigneten Antrieb der Dosierschnecke 08 kann ein vorgegebenes Füllvolumen des Füllguts aus einem Füllguttrichter 09 herausdosiert werden.

Zwischen der Doppelrohr-Schlauchbeutelmaschine 01 und der Dosiervorrichtung 07 ist eine Transfereinrichtung 10 angeordnet. Die Transfereinrichtung 10 umfasst eine Eingabestation 11 und zwei Abgabestationen 12. In der Eingabestation 11 können Transferbehälter 13 aus der Dosiervorrichtung 07 mit der vordosierten Menge des Füllguts befüllt werden. Anschließend werden die Transferbehälter 13 entlang einer Transferstrecke 14 zu den beiden Abgabestationen 12 transportiert. In der Abgabestation 12 erfolgt ein Entleeren der Transferbehälter 13, so dass die vordosierte Menge des Füllguts durch die Befüllvorrichtungen 04 von oben in die geöffneten Schlauchbeutel fällt. Die Befüllung der Transferbehälter 13 in der Eingabestation 11 erfolgt dabei unabhängig von der Entleerung der Transferbehälter 13 in den Abgabestationen 12, so dass eine Synchronität zwischen dem Dosierprozess in der Dosiervorrichtung 07 und dem Schlauchbeutelbefüllprozess in der Schlauchbeutelmaschine 01 nicht mehr erforderlich ist. Durch Variation der Fördergeschwindigkeit der Transferbehälter 13 entlang der Transferstrecke 14 können Synchronitätsabweichungen zwischen den beiden Prozessen problemlos ausgeglichen werden.

**Fig. 2** zeigt die Transfereinrichtung 10 mit der Eingabestation 11 und den beiden Abgabestation 12 in schematisierter Ansicht von oben. Wie aus Fig. 2 ersichtlich, werden die Transferbehälter 13 nach der Entleerung in den Abgabestationen 12 entlang einer Rücktransferstrecke 15 zurück zur Eingabestation 11 transportiert, so dass sie dort erneut mit einer vordosierten Menge des Füllguts befüllt werden können. Um auch größere Synchronitätsverschiebungen zwischen der Befüllung der Transferbehälter in der Eingabestation 11 und der Entleerung der Transferbehälter 13 in den beiden Abgabestationen 12 ausgleichen zu können, enthält die Transferstrecke 14 außerdem einen Puffer 16, in dem mehrere Transferbehälter 13 zwischengespeichert werden können. Zur Befüllung bzw. zur Entnahme der Transferbehälter 13 im Puffer 16 dienen Weichenelemente 17.

**Fig. 3** zeigt eine alternative Ausführungsform 18 einer Transfereinrichtung. Der grundsätzliche Aufbau der Transfereinrichtung 18 entspricht dem Aufbau der Transfereinrichtung 10, wobei die Transfereinrichtung 18 eine zusätzliche Eingabestation 19 umfasst. An der zusätzlichen Eingabestation 19 können die Transferbehälter 13 unter Verwendung einer weiteren Dosiervorrichtung 07 wiederum mit vordosierten Füllmengen eines Füllguts befüllt werden. Dabei ist es denkbar, dass in den Eingabestationen 11 und 19 jeweils unterschiedliche Transferbehälter mit Füllgut befüllt werden, um auf diese Weise die erforderliche Dosierkapazität durch Verwendung zweier Dosiervorrichtungen zu erhöhen. Alternativ dazu können die Transferbehälter 13 in den Eingabestationen 11 und 19 auch jeweils mit unterschiedlichen Füllgütern befüllt werden, so dass jeder Transferbehälter nach Verlassen der Eingabestation 19 eine vordosierte Mischung von Füllgütern enthält.

**Fig. 4** zeigt eine dritte Ausführungsform 20 einer Transfereinrichtung. Die Transfereinrichtung 20 unterscheidet sich von der Transfereinrichtung 18 durch den zusätzlichen Einsatz einer weiteren Paarung von zwei Abgabestation 21. Im Ergebnis können also mittels der Transfereinrichtung 20 die Transferbehälter 13 zum einen in den Eingabestationen 11 und 19 unter Verwendung unterschiedlicher Dosiervorrichtungen mit Füllgut befüllt werden und die Füllgüter aus den Transferbehältern 13 dann an den beiden Paarungen von jeweils zwei Abgabestationen 12 und 21 an zwei verschiedene Doppelrohr-Schlauchbeutelmaschine 01 abgegeben werden. Soweit die Transfereinrichtungen weitere Eingabestationen bzw. Abgabestationen umfassen, können komplexe Transfersysteme, gebildet aus einer Vielzahl von Dosiervorrichtungen und einer Vielzahl von Schlauchbeutelmaschinen, realisiert werden.

## Patentansprüche

1. Doppelrohr-Schlauchbeutelmaschine (01) mit zwei Längsschweißeinrichtungen zur Bildung zweier parallel verlaufender Folienschläuche (05), wobei zu jedem der beiden Folienschläuche (05) jeweils zwei gegeneinander bewegliche und dabei den Folienschlauch (05) quer verschweißenden Quersiegelbacken (06) zur Bildung von geschlossenen Schlauchbeuteln (02) vorgesehen sind, mit einer die Quersiegelbacken (06) bewegenden Mechanik mit Antrieb, und mit zwei Befüllvorrichtung (04) zur Befüllung der aus den beiden Folienschläuche (05) gebildeten Schlauchbeutel (02) mit Füllgut, und mit zwei Trenneinrichtung zur Abtrennung einzelner, befüllter Schlauchbeutel (02) aus den beiden Folienschläuchen (05), wobei den Befüllvorrichtung (04) jeweils eine Dosiervorrichtung (07) vorgeordnet ist, mit der eine vorgegebene Füllmenge des zur Befüllung der Schlauchbeutel (02) vorgesehenen Füllguts dosiert werden kann, wobei zwischen den beiden Befüllvorrichtungen (04) und der Dosiervorrichtung (07) eine Transfereinrichtung (10, 18, 20) mit mehreren Transferbehältern (13) vorgesehen ist, wobei die vorgegebene Füllmenge des Füllguts in einer Eingabestation (11, 19) aus der Dosiervorrichtung (07) an die die Transferbehälter (13) übergeben wird, und wobei die Transferbehälter (13) entlang einer Transferstrecke (14) zu einer Paarung aus zwei Abgabestationen (12, 21) transportiert werden, und wobei das Füllgut in der Paarung aus zwei Abgabestationen (12, 21) aus den Transferbehältern (13) in die beiden Befüllvorrichtungen (04) übergeben wird, und wobei die Transferbehälter (13) entlang einer Rücktransferstrecke (15) zurück zur Eingabestation (11, 19) transportiert werden,
**dadurch gekennzeichnet,**
**dass** in einer Paarung aus zwei Abgabestationen (12, 21) der Abstand zwischen den beiden Abgabestationen (12, 21) veränderbar ist.

2. Doppelrohr-Schlauchbeutelmaschine nach Anspruch 2,
**dadurch gekennzeichnet,**
**dass** die Doppelrohr-Schlauchbeutelmaschine (01) eine vertikale Doppelrohr-Schlauchbeutelmaschine ist.

3. Doppelrohr-Schlauchbeutelmaschine nach Anspruch 1 oder 2,
**dadurch gekennzeichnet,**
**dass** die Befülleinrichtungen (04) jeweils in der Art eines Formatrohrs ausgebildet sind, wobei die Folienschläuche (05) an der Außenseite der Formatrohre (05) geführt werden.

4. Doppelrohr-Schlauchbeutelmaschine nach einem der Ansprüche 1 bis 3,
**dadurch gekennzeichnet,**
**dass** die Dosiervorrichtung (07) zumindest eine Waage oder zumindest eine Förderschnecke oder zumindest ein Zählwerk oder zumindest eine Volumendosiervorrichtung zur Abmessung des Füllguts umfasst.

5. Doppelrohr-Schlauchbeutelmaschine nach einem der Ansprüche 1 bis 4,
**dadurch gekennzeichnet,**
**dass** die Transfereinrichtung (10, 18, 20) mit einer Transfersteuerung gesteuert wird, wobei die Transfersteuerung den Übergabeprozess in der Eingabestation (11, 19) unabhängig vom Übergabeprozess in den Abgabestationen (12, 21) steuern kann.

6. Doppelrohr-Schlauchbeutelmaschine nach Anspruch 5,
**dadurch gekennzeichnet,**
**dass** die Transfersteuerung die Fördergeschwindigkeit der Transferbehälter entlang der Transferstrecke (14) und/oder entlang der Rücktransferstrecke (15) verändern kann.

7. Doppelrohr-Schlauchbeutelmaschine nach Anspruch 6,
**dadurch gekennzeichnet,**
**dass** die Transfersteuerung die Fördergeschwindigkeit einzelner Transferbehälter (13) unabhängig von der Fördergeschwindigkeit der anderen Transferbehälter (13) verändern kann.

8. Doppelrohr-Schlauchbeutelmaschine nach einem der Ansprüche 1 bis 7,
**dadurch gekennzeichnet,**
**dass** die Transfereinrichtung (10, 18, 20) zumindest einen Puffer (16) umfasst, in dem zumindest ein gefüllter oder ungefüllter Transferbehälter (13) zwischengespeichert werden kann.

9. Doppelrohr-Schlauchbeutelmaschine nach einem der Ansprüche 1 bis 8,
**dadurch gekennzeichnet,**
**dass** die Transfereinrichtung (10, 18, 20) zumindest zwei Eingabestationen (11, 19) umfasst, an denen jeweils Füllgut aus einer Dosiervorrichtung (07) an die Transferbehälter (13) übergeben werden kann.

10. Doppelrohr-Schlauchbeutelmaschine nach Anspruch 9,
**dadurch gekennzeichnet,**
**dass** zur Bildung einer Mischbefüllung an den verschiedenen Eingabestationen (11, 19) unterschiedliche Füllgüter in einen Transferbehälter (13) übergeben werden können.

11. Doppelrohr-Schlauchbeutelmaschine nach einem der Ansprüche 1 bis 10,
**dadurch gekennzeichnet,**
**dass** die Transfereinrichtung (10, 18, 20) zumindest zwei Paarungen von jeweils zwei Abgabestationen (12, 21) umfasst, an denen Füllgut aus den Transferbehältern (13) an die beiden Befüllvorrichtungen (04) unterschiedlicher Doppelrohr-Schlauchbeutelmaschinen (01) übergeben werden kann.

## Claims

1. A twin-tube tubular bag machine (01) having two longitudinal sealing elements for forming two parallel film tubes (05), two transverse sealing jaws (06), which are moveable against each other and which thereby transversely seal the film tube (05), being provided for each of the two film tubes (05) for forming sealed tubular bags (02), having a mechanism which has a drive and which moves the transverse sealing jaws (06), and having two filling devices (04) for filling the tubular bags (02) formed by the two film tubes (05) with filling material, and having two separating elements for separating individual filled tubular bags (02) formed by the two film tubes (05), a dosing device (07) being disposed upstream of each of the filling devices (04), said dosing device allowing for the dosing of a prespecified filling quantity of the filling material to be filled into the tubular bags (02), a transfer element (10, 18, 20) which has several transfer containers (13) being provided between the two filling devices (04) and the dosing device (07), the prespecified filling quantity of the filling material being transferred from the dosing device (07) to the transfer containers (13) in an input station (11, 19), and the transfer containers (13) being transported to a pairing of two dispensing stations (12, 21) along a transfer line (14), and the filling material being transferred from the transfer containers (13) to the two filling devices (04) in the pairing of two dispensing stations (12, 21), and the transfer containers (13) being transported back to the input station (11, 19) along a return transfer line (15),
**characterized in that**
in a pairing of two dispensing stations (12, 21), the distance between the two dispensing stations (12, 21) is adaptable.

2. The twin-tube tubular bag machine according to claim 1,
**characterized in that**
the twin-tube tubular bag machine (01) is a vertical twin-tube tubular bag machine.

3. The twin-tube tubular bag machine according to any one of claims 1 or 2,
**characterized in that**
the filling devices (04) are each realized in the manner of a forming tube, the film tubes (05) being guided on the outer surface of the forming tubes (05).

4. The twin-tube tubular bag machine according to any one of claims 1 to 3,
**characterized in that**
the dosing device (07) comprises at least a weighing scale or at least a screw conveyor or at least a meter or at least a volume dosing device for measuring the filling material.

5. The twin-tube tubular bag machine according to any one of claims 1 to 4,
**characterized in that**
the transfer element (10, 18, 20) is controlled by a transfer control system, the transfer control system controlling the transfer process in the input station (11, 19) irrespective of the transfer process in the dispensing stations (12, 21).

6. The twin-tube tubular bag machine according to claim 5,
**characterized in that**
the transfer control system changes the conveying speed of the transfer containers along the transfer line (14) and/or along the return transfer line (15).

7. The twin-tube tubular bag machine according to claim 6,
**characterized in that**
the transfer control system changes the conveying speed of individual transfer containers (13) irrespective of the conveying speed of the other transfer containers (13).

8. The twin-tube tubular bag machine according to any one of claims 1 to 7,
**characterized in that**
the transfer element (10, 18, 20) comprises at least one buffer (16), which temporarily stores at least one filled or unfilled transfer container (13).

9. The twin-tube tubular bag machine according to any one of claims 1 to 8,
**characterized in that**
the transfer element (10, 18, 20) comprises at least two input stations (11, 19), at each of which filling material from a dosing device (07) is transferable to the transfer containers (13).

10. The twin-tube tubular bag machine according to claim 9,
**characterized in that**
for forming a mixed filling, different filling materials are transferable to a transfer container (13) at the different input stations (11, 19).

11. The twin-tube tubular bag machine according to any one of claims 1 to 10,
**characterized in that**
the transfer element (10, 18, 20) comprises at least two pairings of two dispensing stations (12, 21) each, at which filling material from the transfer containers (13) is transferable to the two filling devices (04) of different twin-tube tubular bag machines (01).

## Revendications

1. Machine d'emballage en sachets à tuyau double (01) comprenant deux moyens de scellage longitudinal servant à former deux tubes de film (05) parallèles, deux mâchoires de scellage transversal (06) déplaçables l'une contre l'autre, ainsi scellant transversalement le tube de film (05), étant associées à chacun des deux tubes de film (05) et servant à former des sachets tubulaires (02) fermés, un mécanisme ayant un entraînement et déplaçant les mâchoires de scellage transversal (06), et deux dispositifs de remplissage (04) destinés à remplir les sachets tubulaires (02) formés à partir des deux tubes de film (05) du matériau de remplissage, et deux moyens de séparation destinés à séparer des sachets tubulaires (02) remplis individuels faits à partir des deux tubes de film (05), un dispositif de dosage (07) étant disposé en amont de chacun des dispositifs de remplissage (04), le dispositif de dosage (07) étant configuré pour doser une quantité de remplissage prédéterminée du matériau de remplissage à verser dans les sachets tubulaires (02), un moyen de transfert (10, 18, 20) qui a plusieurs conteneurs de transfert (13) étant disposé entre les deux dispositifs de remplissage (04) et le dispositif de dosage (07), la quantité de remplissage prédéterminée du matériau de remplissage étant transférée du dispositif de dosage (07) aux conteneurs de transfert (13) dans une station de chargement (11, 19) et les conteneurs de transfert (13) étant transportés vers une paire de deux stations de déchargement (12, 21) le long d'un trajet de transfert (14) et le matériau de remplissage étant transféré des conteneurs de transfert (13) dans les deux dispositifs de remplissage (04) dans la paire de deux stations de déchargement (12, 21) et les conteneurs de transfert (13) étant retournés à la station de chargement (11, 19) le long d'un trajet de retour (15),
**caractérisée en ce que**
dans une paire de deux stations de déchargement (12, 21), la distance entre les deux stations de déchargement (12, 21) est adaptable.

2. Machine d'emballage en sachets à tuyau double selon la revendication 1,
**caractérisée en ce que**
la machine d'emballage en sachets à tuyau double (01) est une machine d'emballage en sachets à tuyau double verticale.

3. Machine d'emballage en sachets à tuyau double selon l'une quelconque des revendications 1 ou 2,
**caractérisée en ce que**
les dispositifs de remplissage (04) sont formés chacun par un tube de façonnage, les tubes de film (05) étant guidés sur la surface extérieure des tubes de façonnage (05).

4. Machine d'emballage en sachets à tuyau double selon l'une quelconque des revendications 1 à 3,
**caractérisée en ce que**
le dispositif de dosage (07) comprend au moins une balance ou au moins un convoyeur à vis ou au moins un compteur ou au moins un dispositif de dosage volumétrique pour mesurer le matériau de remplissage.

5. Machine d'emballage en sachets à tuyau double selon l'une quelconque des revendications 1 à 4,
**caractérisée en ce que**
le moyen de transfert (10, 18, 20) est commandé par une unité de commande de transfert, l'unité de commande de transfert commandant le processus de transfert dans la station de chargement (11, 19) indépendamment du processus de transfert dans les stations de déchargement (12, 21).

6. Machine d'emballage en sachets à tuyau double selon la revendication 5,
**caractérisée en ce que**
l'unité de commande de transfert change la vitesse de transport des conteneurs de transfert le long du trajet de transfert (14) et/ou le long du trajet de retour (15).

7. Machine d'emballage en sachets à tuyau double selon la revendication 6,
**caractérisée en ce que**
l'unité de commande de transfert change la vitesse de transport de conteneurs de transfert (13) individuels indépendamment de la vitesse des autres conteneurs de transfert (13).

8. Machine d'emballage en sachets à tuyau double selon l'une quelconque des revendications 1 à 7,
**caractérisée en ce que**
le moyen de transfert (10, 18, 20) comprend au moins un tampon (16) qui est apte à stocker temporairement au moins un conteneur de transfert (13) rempli ou non rempli.

9. Machine d'emballage en sachets à tuyau double selon l'une quelconque des revendications 1 à 8,
**caractérisée en ce que**
le moyen de transfert (10, 18, 20) comprend au moins deux stations de chargement (11, 19), à chacune desquelles du matériau de remplissage peut être transféré d'un dispositif de dosage (07) aux conteneurs de transfert (13).

10. Machine d'emballage en sachets à tuyau double selon la revendication 9,
**caractérisée en ce que**
des matériaux de remplissage différents peuvent être transférés dans un conteneur de transfert (13) aux stations de chargement (11, 19) différentes afin de réaliser un remplissage mixte.

11. Machine d'emballage en sachets à tuyau double selon l'une quelconque des revendications 1 à 10,
**caractérisée en ce que**
le moyen de transfert (10, 18, 20) comprend au moins deux paires de deux stations de déchargement (12, 21) auxquelles du matériau de remplissage peut être transféré des conteneurs de transfert (13) aux deux dispositifs de remplissage (04) de machines d'emballage en sachets à tuyau double (01) différentes.
